# DEMANDE DE BREVET EUROPEEN

(11) **EP 4 691 928 A1**
(43) Date de publication de la demande: **11.02.2026**
(21) Numéro de dépôt: 25182565.9
(22) Date de dépôt: 13.06.2025
(51) Int. Cl.: B65B 57/00, B65H 16/00, B65H 19/12

(54) **ENROULEUSE POUR AFFICHES OU POSTERS**

(30) Priorité: 05.08.2024 FR 2408656
(71) Demandeur: CIPI Concept, 85310 Rives de l'Yon (FR)
(72) Inventeur: BLET, Romain, 85320 CHÂTEAU GUIBERT (FR)
(74) Mandataire: Lequien, Philippe

(57) **Abrégé**

L'invention concerne une enrouleuse (1) pour affiches ou posters, comprenant :
- un boîtier (2) logeant une chambre d'enroulement (3) cylindrique s'étendant longitudinalement le long d'un axe central (30), et des moyens d'entraînement en enroulement (4) d'une feuille dans la chambre d'enroulement (3),
- une fente d'introduction (5) débouchant dans la chambre d'enroulement (3) et s'étendant longitudinalement parallèlement à l'axe central (30) de la chambre d'enroulement (3), entre deux rebords latéraux (51) dont l'un forme une butée de positionnement d'une feuille à introduire dans la chambre d'enroulement (3) ;
- une ouverture d'extraction (6) ménagée sur une face latérale (21) du boîtier (2), l'ouverture d'extraction (6) débouchant de part et d'autre à l'extérieur du boîtier (2) et dans la chambre d'enroulement (3).

## Description

### Domaine Technique

Le domaine de l'invention est celui de la conception et de la fabrication de dispositifs conçus pour enrouler des feuilles, tel que des affiches ou des posters.

L'invention concerne plus particulièrement une enrouleuse compacte, conçue pour être utilisée par des utilisateurs de type « grand public ».

### État de la technique

Dans le domaine de l'invention, il est connu la technique décrite dans le
document de brevet publié sous le numéro GB1322840A.

Ce document décrit un appareil pour enrouler des feuilles, dans lequel les feuilles sont conduites pour passer à travers une fente, puis sont enroulées autour d'un axe rotatif, et sont enfin éjectées dans la direction de l'axe. Des mécanismes réalisent automatiquement l'introduction et l'éjection de la feuille, et l'insertion de la feuille enroulée dans un tube d'emballage.

Il est également connu la technique décrite dans le document de brevet publié sous le numéro FR2338849A1.

Ce document décrit un appareil qui enroule des feuilles et qui enveloppe le rouleau dans une feuille d'emballage additionnelle. L'enroulement est réalisé autour d'un axe et le rouleau est éjecté dans la direction de l'axe. La feuille est guidée jusqu'à l'axe en passant entre des "feuilles en matière souple".

Ces dispositifs permettent d'enrouler des feuilles, dont par exemple des affiches et posters, mais ne sont pas destinées à être utilisées par des utilisateurs de type « grand public ». En autre, ces dispositifs présentent des mécanismes volumineux et complexes, rendant ces dispositifs inaptes à être utilisés dans des locaux qui correspondrait typiquement à ceux dans lesquels des utilisateurs de type « grand public » serait amenés à les utiliser, tels que leurs domiciles, dans des bureaux, ou à des stands d'événements publiques.

De plus, du fait de leur destination à usage « professionnel », ces dispositifs présentent des mécanismes susceptibles de provoquer des blessures pour des utilisateurs de type « grand-public » non-initiés à l'utilisation spécifique de tels dispositifs.

Enfin, ces dispositifs présentent des conceptions susceptibles d'être considérées comme complexes et ainsi susceptibles de nécessiter des interventions fréquentes pour fonctionner correctement, et onéreuses.

### Problème technique

L'invention a notamment pour objectif de pallier ces inconvénients de l'art antérieur.

Plus précisément, l'invention a pour objectif de proposer une technique pour enrouler des posters ou des affiches qui soit simple et sécurisée à utiliser.

L'invention a également pour objectif de fournir une telle technique qui soit adaptée à des utilisateurs de type « grand-public ».

L'invention a encore pour objectif de fournir une telle technique qui présente une conception économe et fiable.

### Résumé de l'invention

Ces objectifs, ainsi que d'autres qui apparaîtront par la suite, sont atteints grâce à l'invention qui a pour objet une enrouleuse pour affiches ou posters, comprenant :
- un boîtier logeant une chambre d'enroulement cylindrique s'étendant longitudinalement le long d'un axe central, et des moyens d'entraînement en enroulement d'une feuille dans la chambre d'enroulement,
- une fente d'introduction débouchant dans la chambre d'enroulement et s'étendant longitudinalement parallèlement à l'axe central de la chambre d'enroulement, entre deux rebords latéraux dont l'un forme une butée de positionnement d'une feuille à introduire dans la chambre d'enroulement ;
caractérisée en ce que l'enrouleuse comprend une ouverture d'extraction ménagée sur une face latérale du boîtier, l'ouverture d'extraction débouchant de part et d'autre à l'extérieur du boîtier et dans la chambre d'enroulement, l'ouverture d'extraction présentant :
- une ouverture principale située dans un prolongement longitudinal de la chambre d'enroulement ;
- une encoche d'insertion d'un doigt s'étendant sur la face latérale, à partir de l'ouverture principale, au-delà d'une projection selon l'axe central de la chambre d'enroulement sur la face latérale.

L'enrouleuse selon l'invention présente une conception simple, peu encombrante, peu onéreuse, et sécurisée, notamment grâce au boitier et aux moyens techniques permettant d'extraire une feuille de papier enroulé dans la chambre d'enroulement. De ce fait, l'enrouleuse selon l'invention est particulièrement adaptée à être utilisée par un utilisateur de type « grand public ».

Plus spécifiquement, le boîtier de l'enrouleuse permet de protéger les mécanismes internes de l'enrouleuse et évite qu'un utilisateur non-initié à l'usage de l'enrouleuse ne puisse se blesser au contact de ces mécanismes.

Les moyens techniques qui permettent un utilisateur d'extraire une feuille de papier enroulé dans la chambre de roulement ne font pas saillie hors du boîtier, et sont foncièrement simples et intuitifs à utiliser, ne nécessitent aucun entretien, et ne sont pas ou peu onéreux à fabriquer.

Lors de l'utilisation de l'enrouleuse, l'utilisateur doit insérer dans la chambre d'enroulement une feuille au travers de la fente d'introduction. Par la suite, la feuille est enroulée dans la chambre d'enroulement par le biais des moyens d'entraînement en enroulement. Une fois la feuille enroulée, l'utilisateur procède à l'extraction du rouleau formé en venant le saisir au travers de l'ouverture d'extraction dont la forme, et plus spécifiquement son encoche d'insertion d'un doigt, permettent de pincer le rouleau pour le tirer hors de la chambre d'enroulement.

Selon une caractéristique préférée, l'ouverture d'extraction est ménagée sur une première face latérale du boîtier, du côté du rebord latéral formant une butée de positionnement.

De cette manière, quelle que soit la dimension de la feuille enroulée à l'aide de l'enrouleuse, son extraction par le biais de l'ouverture d'extraction tend à être encore plus aisée.

Selon un mode de réalisation avantageux, l'encoche d'insertion se prolonge en profondeur par rapport à la première face latérale au-delà d'un plan dans lequel s'inscrit le rebord latéral formant une butée de positionnement.

L'extraction d'un rouleau de la chambre d'enroulement est ainsi plus aisée, le bord du rouleau pouvant être aisément pincé, directement au sein de la chambre d'enroulement, du fait que les doigts peuvent être mis de part et d'autre des couches enroulées de la feuille formant le rouleau, sans que cette feuille n'ait à être préalablement tracté ou poussée partiellement au sein de l'ouverture d'extraction.

Selon une conception préférée, le boîtier présente une face longitudinale s'étendant depuis la première face latérale le long de l'axe central de la chambre d'enroulement,
l'encoche d'insertion s'étendant depuis la première face latérale sur la face longitudinale, le long de l'axe central.

La préhension d'un rouleau est alors encore plus aisée.

Avantageusement, l'encoche d'insertion s'étend depuis la première face latérale sur la face longitudinale au-delà d'un plan dans lequel s'inscrit le rebord latéral formant une butée de positionnement.

Ceci participe encore plus à faciliter l'extraction d'un rouleau de l'enrouleuse.

Selon une variante de réalisation, les moyens d'entraînement en enroulement sont situés dans la chambre d'enroulement à l'extérieur d'une zone de la chambre d'enroulement dans laquelle débouche l'ouverture d'extraction.

De cette manière, l'utilisation de l'enrouleuse, et plus spécifiquement l'extraction d'un rouleau formé, sont plus sécurisés.

Cette conception tend à éviter qu'un utilisateur ne positionne ses doigts au contact des moyens d'entraînement en enroulement.

Préférentiellement, les moyens d'entraînement en enroulement comprennent un cylindre d'enroulement logé dans la chambre d'enroulement, et monté mobile en rotation autour de l'axe central, le cylindre d'enroulement s'étendant depuis un côté fermé de la chambre d'enroulement en direction de l'ouverture d'extraction.

Selon une caractéristique avantageuse, le cylindre d'enroulement s'étend depuis un côté fermé de la chambre d'enroulement en direction de l'ouverture d'extraction, jusqu'à une extrémité distale, et l'extrémité distale du cylindre d'enroulement ménage, le long de l'axe central, entre elle et la zone de la chambre d'enroulement dans laquelle débouche l'ouverture d'extraction, une zone de sécurité dépourvue de moyens d'entraînement en enroulement.

De cette manière il est renforcé la conception sécuritaire de l'enrouleuse.

Avantageusement, le cylindre d'enroulement présente des moyens de préhension d'un bord d'une feuille à enrouler dans la chambre d'enroulement.

Selon un mode de réalisation préféré, l'enrouleuse comprend :
- un capteur de présence dans la chambre d'enroulement, à proximité immédiate de l'ouverture principale ;
- un capteur d'introduction au niveau de la fente d'introduction ;
l'enrouleuse étant paramétrée pour arrêter les moyens d'entraînement en enroulement dans une situation où le capteur de présence renvoie un signal de présence et où le capteur d'introduction ne renvoie pas de signal de présence.

Ceci permet d'éviter une situation dans laquelle les moyens d'entraînement en enroulement seraient toujours en mouvement tandis que l'utilisateur procéderait au retrait d'un rouleau depuis la chambre d'enroulement.

### Brève description des dessins

D'autres caractéristiques et avantages de l'invention apparaîtront plus clairement à la lecture de la description suivante de différents modes de réalisation préférentiels de l'invention, donnés à titre d'exemples illustratifs et non limitatifs, et des dessins annexés parmi lesquels :
- la figure 1 est une représentation schématique en perspective avant de l'enrouleuse selon l'invention ;
- la figure 2 est une représentation schématique partielle en perspective arrière de l'enrouleuse selon l'invention, centrée sur une ouverture d'extraction de l'enrouleuse ;
- la figure 3 est une représentation schématique vue de côté de l'enrouleuse, illustrant l'ouverture d'extraction ménagée sur une face latérale d'un boîtier de l'enrouleuse ;
- la figure 4 est une représentation schématique en perspective de l'ouverture d'extraction et d'une chambre d'enroulement dans laquelle débouche l'ouverture d'extraction ;
- la figure 5 est une représentation schématique vue de dessus de l'enrouleuse, selon une coupe transversale passant par une fente d'introduction qui débouche dans la chambre d'enroulement.

### Description détaillée

Tel que cela est visible sur la figure 1, une enrouleuse 1 selon l'invention est représentée.

L'enrouleuse 1 est conçue pour enrouler des affiches ou des posters, c'est-à-dire des feuilles souples, notamment des feuilles de papier ou en matériaux présentant une souplesse comparable à celle du papier.

En référence aux figures 1, 3 et 5, l'enrouleuse 1 comprend un boîtier 2.

Ce boîtier 2 loge au moins en partie et au moins partiellement les composants de l'enrouleuse 1 tel que cela est décrit par la suite.

Ce boîtier 2 forme une protection pour les composants qu'il abrite.

Selon le présent mode de réalisation, le boîtier 2 présente une forme s'inscrivant essentiellement dans un volume de type parallélépipède rectangle.

Le boîtier 2 présente, toujours selon le présent mode de réalisation :
- deux faces latérales 21, dont une première face latérale 211 et une seconde face latérale 212 ;
- des faces longitudinales 22 ;
- un fond.

Les faces longitudinales 22 s'étendent à partir des faces latérales 21 et entre ces faces latérales 21.

Ces faces longitudinales 22 comprennent notamment une face avant 221, une face supérieure 222, et une face arrière 223.

Il est envisageable que le boîter 2 présente d'autres formes. Par exemple, le boîtier 2 pourrait présenter une forme d'une partie de cylindre de révolution, et ne comporter qu'une seule face longitudinale 22 qui serait courbée de manière à s'étendre au niveau du devant, du dessus et de l'arrière de l'enrouleuse 1.

Le fond s'étend entre les deux faces latérales 21.

Ce fond forme un plan de pose de l'enrouleuse 1.

Le fond peut être plan et/ou intégrer des piétements pour former le plan de pose.

En référence aux figures 1 à 5, l'enrouleuse 1 comprend :
- une chambre d'enroulement 3 ;
- des moyens d'entraînement en enroulement 4 d'une feuille dans la chambre d'enroulement 3 ;
- une fente d'introduction 5 pour introduire une feuille dans la chambre d'enroulement 3 ;
- une ouverture d'extraction 6 d'une feuille enroulée dans la chambre d'enroulement 3.

La chambre d'enroulement 3 est logée dans le boîtier 2. C'est-à-dire que lors de l'enroulement d'une feuille, le rouleau formé situé dans la chambre d'enroulement 3 est situé dans le volume délimité par le boîtier 2.

Tel que cela est visible sur les figures 3 à 5, la chambre d'enroulement 3 est cylindrique, et s'étend longitudinalement le long d'un axe central 30.

Selon le présent mode de réalisation, la chambre d'enroulement 3 cylindrique présente une section transversale hexagonale.

Une telle conformation de chambre d'enroulement 3 est simple à produire.

Il est envisageable par exemple que la chambre d'enroulement 3 présente une section cylindrique de révolution.

Les moyens d'entraînement en enroulement 4 d'une feuille dans la chambre d'enroulement 3 sont également logés dans le boîtier 2.

Ces moyens d'entraînement en enroulement 4 comprennent, selon le présent mode de réalisation, un cylindre d'enroulement 41 logé dans la chambre d'enroulement 3.

Une feuille insérée dans la chambre d'enroulement 3 est destinée à être enroulée autour du cylindre d'enroulement 41.

Le cylindre d'enroulement 4 est monté mobile en rotation par rapport à la chambre d'enroulement 3 autour de l'axe central 30.

Plus précisément, la chambre d'enroulement 3 est ouverte d'un premier côté par le biais de l'ouverture d'extraction 6, tel que cela est détaillé par la suite, et fermé à un second côté.

Le cylindre d'enroulement 41 est ainsi monté à rotation sur le côté fermé de la chambre d'enroulement 3, et s'étend depuis ce côté fermé de la chambre d'enroulement 3 en direction de l'ouverture d'extraction 6.

Ce cylindre d'enroulement 4 s'étend depuis le côté fermé de la chambre d'enroulement 3 jusqu'à une extrémité distale 411.

Ce cylindre d'enroulement 41 présente des moyens de préhension 42 d'un bord d'une feuille à enrouler dans la chambre d'enroulement 3.

Ces moyens de préhension 42 sont conçus pour saisir, activement ou passivement, et maintenir saisie le bord de la feuille à enrouler dans la chambre d'enroulement 3.

Selon le présent mode de réalisation, les moyens de préhension 42 sont formés par une rainure longitudinale ménagée le long du cylindre d'enroulement 41.

Les moyens d'entraînement en enroulement 4 comprennent également un moteur 43 (illustré sur la figure 5) monté dans le boîtier 2, et couplé au cylindre d'enroulement 41 pour pouvoir l'entraîner en rotation.

Ce moteur 43 peut être alimenté en électricité par le biais d'une prise secteur, ou bien d'un accumulateur électrique.

Selon ce mode de réalisation, lors de l'insertion d'une feuille à enrouler dans la chambre d'enroulement, le bord libre de la feuille pénétrant dans la chambre d'enroulement 3 vient se loger dans la rainure longitudinale, puis le cylindre d'enroulement 41 est mis en rotation, ce qui provoque l'entraînement en rotation de la feuille autour du cylindre d'enroulement 41, le bord de la feuille étant coincé dans la rainure longitudinale.

Afin de faciliter cette cinématique, l'enrouleuse 1 est configurée de manière que la fente d'introduction 5 soit orientée vers le cylindre d'enroulement 41.

Plus spécifiquement, dans une configuration d'attente de réception d'une feuille, le cylindre d'enroulement 41 est orienté angulairement pour que la rainure longitudinale soit positionnée face à la fente d'introduction 5. De cette manière, l'insertion de la feuille au travers de la fente d'introduction 5 tend à naturellement amener à l'insertion du bord de la feuille dans la rainure longitudinale.

Toujours selon le présent mode de réalisation, la rainure longitudinale débouche dans une cavité centrale du cylindre d'enroulement 41.

Cette rainure longitudinale est bordée au moins en partie par des angles saillant tendant à favoriser la saisie du bord de la feuille.

Selon d'autres modes de réalisation envisageables, les moyens d'entraînement en enroulement 4 peuvent prendre d'autres formes, telle que celle de galets répartis sur le pourtour de la chambre d'enroulement 3 pour tendre à entraîner l'enroulement de la feuille sur elle mêmes suite à son insertion dans la chambre d'enroulement 3, ou de rouleaux tractant et poussant la feuille au travers de la fente d'introduction 5, et utilisant la forme cylindrique de la chambre d'enroulement 3 pour entraîner l'enroulement de la feuille.

En référence aux figures 1 et 4, la fente d'introduction 5 est formée par deux profilés 10 se rapprochant l'un de l'autre en direction de la chambre d'enroulement 3.

Après avoir formé la fente d'introduction 5, les deux profilés s'écartent l'un de l'autre pour former la chambre d'enroulement 3.

La fente d'introduction 5 débouche dans la chambre d'enroulement 3 et s'étend longitudinalement parallèlement à l'axe central 30 de la chambre d'enroulement 3, entre deux rebords latéraux 51.

L'un au moins des rebords latéraux 51 forme une butée de positionnement d'une feuille à introduire dans la chambre d'enroulement 3.

Tel qu'illustré sur la figure 1, l'un des profilés 10 forme un plan incliné inférieur 11 s'étendant en direction de la fente d'introduction 5.

Ce plan incliné inférieur 11 permet de caler un tas de feuille dessus, puis de pousser les feuilles une à une vers la fente d'introduction 5 pour les insérer dans la chambre d'enroulement 3.

Selon le présent mode de réalisation, l'enrouleuse 1 présente également un plan arasant 12 destiné à être essentiellement parallèle au plan de pose de l'enrouleuse 1, et depuis lequel le plan incliné inférieur 11 s'étend en direction de la fente d'introduction 5.

Ce plan arasant 12 est en l'occurrence formé par le profilé 10 formant également le plan incliné inférieur 11.

Le plan arasant 12 est conçu pour s'étendre au plus près du plan de pose de l'enrouleuse 1.

Un tas de feuille peut être posé sur ce plan arasant 12.

L'autre des profilés 10 forme un plan incliné supérieur 13 qui s'étend en direction de la fente d'introduction 5.

Le plan incliné inférieur 11 et le plan incliné supérieur 13 forment des moyens de guidage vers la fente d'introduction 5 des feuilles à enrouler.

En référence aux figures 1 à 5, l'ouverture d'extraction 6 décrite plus en détail ci-après.

Cette ouverture d'extraction 6 est ménagée sur une face latérale 21 du boîtier 2, et plus spécifiquement sur la première face latérale 211. L'ouverture d'extraction 6 est ainsi ménagée côté du rebord latéral 51 formant une butée de positionnement.

Cette ouverture d'extraction 6 débouche de part et d'autre à l'extérieur du boîtier 2 et dans la chambre d'enroulement 3.

L'ouverture d'extraction 6 est conçu pour permettre et favoriser une extraction manuelle d'une feuille enroulée.

Cette ouverture d'extraction 6 présente une ouverture principale 61.

L'ouverture principale 61 est située dans le prolongement longitudinal de la chambre d'enroulement 3. En d'autres termes, la première face latérale 211 est traversée par un passage présentant la section transversale de la chambre d'enroulement 3, dans la continuité longitudinale de cette chambre d'enroulement 3.

Cette ouverture principale 61 permet le passage d'une feuille enroulée dans la chambre d'enroulement 3.

L'ouverture d'extraction 6 présente également une encoche d'insertion 62 d'un doigt. Bien entendu, plusieurs doigts pourraient être insérés dans cette encoche en fonction de ses dimensions.

Cette encoche d'insertion 62 augmente les dimensions de l'ouverture d'extraction par rapport à celles initiales de l'ouverture principale 61. En effet, l'encoche d'insertion 62 s'étend sur la face latérale 21, à partir de l'ouverture principale 61, au-delà d'une projection selon l'axe central 30 de la chambre d'enroulement 3 sur la première face latérale 211.

Tel que cela est visible sur la figure 3, l'encoche d'insertion 62 s'étend le long de la première face latérale 211 à partir de l'ouverture principale 61.

Selon le présent mode de réalisation, l'encoche d'insertion 62 se prolonge jusqu'au rebord de la première face latérale 211.

Il est néanmoins envisageable un mode de réalisation dans lequel l'encoche d'insertion 62 resterait en retrait du rebord de la première face latérale 211.

En référence aux figures 2, 3 et 5, l'encoche d'insertion 62 se prolonge en profondeur par rapport à la première face latérale 211 au-delà d'un plan dans lequel s'inscrit le rebord latéral 51 formant une butée de positionnement.

En d'autres termes, l'encoche d'insertion 62 présente ainsi un fond 621 qui s'inscrit dans un plan, le long de l'axe central 30, au sein de la chambre d'enroulement 3.

Tel que cela est visible sur les figures 2 et 5, l'encoche d'insertion 62 s'étendant également depuis la première face latérale 211 sur la face longitudinale 22, et plus précisément sur la face arrière 223, le long de l'axe central 30.

En effet, cette face longitudinalement 22, et plus précisément la face arrière 223 présente un décroché 623 permettant l'insertion d'un doigt dans l'encoche d'insertion 62, depuis la face arrière 223.

Ce décroché 623 s'étend depuis la première face latérale 211 sur une distance identique à la profondeur du fond 621 par rapport à la première face latérale 211.

En conséquence, selon le présent mode de réalisation, l'encoche d'insertion 62 s'étend depuis la première face latérale 211 sur la face longitudinale 22 au-delà d'un plan dans lequel s'inscrit le rebord latéral 51 formant une butée de positionnement.

Tel que cela est représenté sur la figure 5, les moyens d'entraînement en enroulement 4 sont situés dans la chambre d'enroulement 3 à l'extérieur d'une zone de la chambre d'enroulement 3 dans laquelle débouche l'ouverture d'extraction 6.

De plus, l'extrémité distale 411 du cylindre d'enroulement 41 ménage, le long de l'axe central 30, entre elle et la zone de la chambre d'enroulement 3 dans laquelle débouche l'ouverture d'extraction 6, une zone de sécurité ZS dépourvue de moyens d'entraînement en enroulement 4. Cette zone de sécurité ZS présente une longueur non nulle le long de l'axe central 30.

On tend ainsi à éviter qu'un doigt inséré à l'intérieur d'un rouleau, pour pincer le rouleau à l'aide d'un autre doigt inséré dans l'encoche d'insertion 62, ne puisse venir au contact des moyens d'entraînement en enroulement 4.

Les positionnements et forme relatifs de l'encoche d'insertion 62, et des moyens d'entraînement en enroulement 4 sont détaillés ci-dessous en référence à trois plans P1, P2, P3 qui s'étendent orthogonalement à l'axe central 30.

Le plan P1 correspond à un plan dans lequel s'inscrit la première face latérale 211 du boîtier 2.

Le plan P2 correspond à un plan dans lequel s'inscrit le rebord latéral 51 formant une butée de positionnement, situé le plus proche de la première face latérale 211. Ce plan P2 correspond également au plan dans lequel s'inscrit l'extrémité de la chambre d'enroulement 3 située la plus proche de la première face latérale 211.

Le plan P3 correspond à un plan dans lequel s'inscrit le fond 621 de l'encoche d'insertion 62.

Tel que cela est visible, le plan P3 est sécant avec le volume de la chambre d'enroulement 3.

En conséquence, une feuille calée contre le rebord latérale 51 à proximité de la première face latérale, puis enroulé dans la chambre d'enroulement 3, va présenter une portion pouvant aisément être pincée entre le plan P2 et le plan P3.

Toujours en référence à la figure 5, l'enrouleuse 1 comprend :
- un capteur de présence 71 dans la chambre d'enroulement 3, à proximité immédiate de l'ouverture principale 61 ;
- un capteur d'introduction 72 au niveau de la fente d'introduction 5.

Le capteur de présence 71 et le capteur d'introduction sont situés en retrait du plan P3 dans lequel s'inscrit le fond 621.

L'enrouleuse 1 étant paramétrée pour arrêter les moyens d'entraînement en enroulement 4 dans une situation où le capteur de présence 71 renvoie un signal de présence et où le capteur d'introduction 72 ne renvoie pas de signal de présence.

En référence à la figure 1, l'enrouleuse 1 présente un commutateur 81 permettant de déclencher l'enroulement d'une feuille, et en d'autres termes les moyens d'entraînement en enroulement 4.

L'enrouleuse 1 peut être configurée de manière que le commutateur 81 doive être actionné en continu pour que les moyens d'entraînement en enroulement 4 soient actionnés, ou peut être configurée de manière qu'un unique appui sur le commutateur 81 allume ou éteigne l'enrouleuse 1, l'enrouleuse 1 dans sa configuration allumée n'actionnant alors les moyens d'entraînement en enroulement 4 que lorsque le capteur de présence 71 et le capteur d'introduction 72 renvoient un signal de présence.

L'enrouleuse 1 précédemment décrite forme une solution simple, sécurisé, et dont ses caractéristiques techniques lui permettent d'être compacte, rendant ainsi éligible l'enrouleuse à un usage de type « grand-public ».

## Revendications

1. Enrouleuse (1) pour affiches ou posters, comprenant :
- un boîtier (2) logeant une chambre d'enroulement (3) cylindrique s'étendant longitudinalement le long d'un axe central (30), et des moyens d'entraînement en enroulement (4) d'une feuille dans la chambre d'enroulement (3),
- une fente d'introduction (5) débouchant dans la chambre d'enroulement (3) et s'étendant longitudinalement parallèlement à l'axe central (30) de la chambre d'enroulement (3), entre deux rebords latéraux (51) dont l'un forme une butée de positionnement d'une feuille à introduire dans la chambre d'enroulement (3) ;
**caractérisée en ce que** l'enrouleuse (1) comprend une ouverture d'extraction (6) ménagée sur une face latérale (21) du boîtier (2), l'ouverture d'extraction (6) débouchant de part et d'autre à l'extérieur du boîtier (2) et dans la chambre d'enroulement (3), l'ouverture d'extraction (6) présentant :
- une ouverture principale (61) située dans un prolongement longitudinal de la chambre d'enroulement (3) ;
- une encoche d'insertion (62) d'un doigt s'étendant sur la face latérale (21), à partir de l'ouverture principale (61), au-delà d'une projection selon l'axe central (30) de la chambre d'enroulement (3) sur la face latérale (21).

2. Enrouleuse (1) selon la revendication précédente, **caractérisée en ce que** l'ouverture d'extraction (6) est ménagée sur une première face latérale (211) du boîtier (2), du côté du rebord latéral (51) formant une butée de positionnement.

3. Enrouleuse (1) selon la revendication précédente, **caractérisée en ce que** l'encoche d'insertion (62) se prolonge en profondeur par rapport à la première face latérale (211) au-delà d'un plan dans lequel s'inscrit le rebord latéral (51) formant une butée de positionnement.

4. Enrouleuse (1) selon la revendication précédente, **caractérisée en ce que** le boîtier (2) présente une face longitudinale (22) s'étendant depuis la première face latérale (211) le long de l'axe central (30) de la chambre d'enroulement (3),
l'encoche d'insertion (62) s'étendant depuis la première face latérale (211) sur la face longitudinale (22), le long de l'axe central (30).

5. Enrouleuse (1) selon la revendication précédente, **caractérisée en ce que** l'encoche d'insertion (62) s'étend depuis la première face latérale (211) sur la face longitudinale (22) au-delà d'un plan dans lequel s'inscrit le rebord latéral (51) formant une butée de positionnement.

6. Enrouleuse (1) selon l'une quelconque des revendications précédentes, **caractérisée en ce que** les moyens d'entraînement en enroulement (4) sont situés dans la chambre d'enroulement (3) à l'extérieur d'une zone de la chambre d'enroulement (3) dans laquelle débouche l'ouverture d'extraction (6).

7. Enrouleuse(1) selon la revendication précédente, **caractérisée en ce que** les moyens d'entraînement en enroulement (4) comprennent un cylindre d'enroulement (41) logé dans la chambre d'enroulement (3), et monté mobile en rotation autour de l'axe central (30), le cylindre d'enroulement (41) s'étendant depuis un côté fermé de la chambre d'enroulement (3) en direction de l'ouverture d'extraction (6).

8. Enrouleuse (1) selon la revendication précédente, **caractérisée en ce que** le cylindre d'enroulement (41) s'étend depuis un côté fermé de la chambre d'enroulement (3) en direction de l'ouverture d'extraction (6), jusqu'à une extrémité distale (411),
et **en ce que** l'extrémité distale (411) du cylindre d'enroulement (41) ménage, le long de l'axe central (30), entre elle et la zone de la chambre d'enroulement (3) dans laquelle débouche l'ouverture d'extraction (6), une zone de sécurité dépourvue de moyens d'entraînement en enroulement (4).

9. Enrouleuse (1) selon l'une quelconque des revendications 7 et 8, **caractérisée en ce que** le cylindre d'enroulement (41) présente des moyens de préhension (42) d'un bord d'une feuille à enrouler dans la chambre d'enroulement (3).

10. Enrouleuse (1) selon l'une quelconque des revendications précédentes, **caractérisée en ce qu'**elle comprend :
- un capteur de présence (71) dans la chambre d'enroulement (3), à proximité immédiate de l'ouverture principale (61) ;
- un capteur d'introduction (72) au niveau de la fente d'introduction (5) ;
l'enrouleuse (1) étant paramétrée pour arrêter les moyens d'entraînement en enroulement (4) dans une situation où le capteur de présence (71) renvoie un signal de présence et où le capteur d'introduction (72) ne renvoie pas de signal de présence.
